# EUROPÄISCHE PATENTSCHRIFT

(11) **EP 0 427 216 B1**
(45) Veröffentlichungstag und Bekanntmachung des Hinweises auf die Patenterteilung: **21.12.1994**
(21) Anmeldenummer: 90121250.6
(22) Anmeldetag: 07.11.1990
(51) Int. Cl.: E05B 3/06

(54) **Getriebehandhebel zur Betätigung von Fenster- oder Türbeschlägen für drehbare, kippbare und drehkippbare Flügel**
Actuating handle for oscillating, tilting, or oscillating and tilting door or windows
Poignée de commande pour portes ou fenêtres pivotantes, basculantes ou oscillo-battantes

(30) Priorität: 09.11.1989 DE 3937326
(43) Veröffentlichungstag der Anmeldung: 15.05.1991
(73) Patentinhaber: SCHÜCO International KG, D-33609 Bielefeld (DE)
(72) Erfinder: Tönsmann, Armin, Dipl.-Ing., W-4817 Leopoldshöhe (DE)
(74) Vertreter: Stracke, Alexander, Dipl.-Ing.

(56) Entgegenhaltungen:
- EP-A- 0 226 775
- EP-A- 0 330 937
- DE-A- 2 324 619

## Beschreibung

Die Erfindung bezieht sich auf einen Getriebehandhebel, der drehbar an einem an einem Flügelrahmen festlegbaren Gehäuse gelagert ist, zur Betätigung von Fenster- oder Türbeschlägen für drehbare, kippbare oder drehkippbare Flügel, wobei in dem Gehäuse ein durch den Getriebehandhebel betätigbares Getriebe angeordnet ist, das ein im Gehäuse drehbar gelagertes, an dem Getriebehandhebel befestigtes Antriebselement und ein Abtriebselement aufweist, an dem ein mit einer Schubstange eines Schubstangenbeschlages gekoppelter Mitnehmer befestigt ist.

Es ist ein Getriebehandhebel dieser Art bekannt (DE-OS 35 45 859), bei dem das im Gehäuse angeordnete Getriebe einen mit einem Mitnahmezapfen ausgerüsteten Exzenter aufweist, dessen Mitnahmezapfen in eine unter einem spitzen Winkel zur Längsachse eines Schiebers verlaufende Führungsnut des Schiebers eingreift, der Schieber in der Längsrichtung des Gehäuses bewegbar gelagert und an dem Schieber der Mitnehmer befestigt ist.

Durch den exzentrischen Angriff des einzigen Zapfens an dem Schieber ergibt sich im Betrieb eine ungleichmäßige Kraftabtragung von dem handbetätigten Antriebselement auf den Schieber, durch die die Lagerverhältnisse des Schiebers im Gehäuse nachteilig beeinflußt werden. Es kommt hinzu, daß ein großer Hubweg des Schiebers nur mit einem entsprechend groben radialen Abstand des Mitnahmezapfens des Exzenters von der Drehachse erreicht werden kann. Hierdurch ergibt sich bei einem großen Hubweg des Schiebers eine relativ große Breite des Gehäuses.

Der Erfindung liegt die Aufgabe zugrunde, einen Getriebehandhebel der eingangs genannten Art so zu gestalten, daß bei Aufrechterhaltung eines großen Hubes des Mitnehmers das Gehäuse eine geringe Breite aufweist, eine gleichmäßige Kraftabtragung von dem Antriebselement auf das Abtriebselement erreicht und das Lagerverhalten des Abtriebselements in dem Gehäuse verbessert wird.

Diese Aufgabe wird nach der Erfindung dadurch gelöst, daß das Abtriebselement mit zwei diametral zu seiner Drehachse liegenden, zylindrischen Zapfen versehen ist, die in zwei sich kreuzenden Steuerkurven einer das Abtriebselement bildenden Schieberplatte eingreifen.

Da über zwei, auf einem Kreisbogen bewegbaren, sich diametral gegenüberliegenden Zapfen das Antriebselement mit dem als Schieberplatte ausgebildeten Abtriebselement gekoppelt ist, findet eine gleichmäßige Kraftabtragung und eine gute Führung zwischen den genannten Elementen statt, so daß die Bewegungs- und Lagerverhältnisse der Schieberplatte im Gehäuse wesentlich verbessert werden.

Bei einer vorteilhaften Ausführungsform der Erfindung sind die Steuerkurven im Bewegungsbereich der Zapfen zwischen ihren Endstellungen klappsymmetrisch zu einer durch den Kreuzungspunkt und rechtwinklig zu den Längsseitenkanten der Schieberplatte sich erstreckenden Ebene angeordnet. Sofern die Endstellungen der Zapfen in den Eckbereichen der Schieberplatte liegen und sich somit die Steuerkurven nahezu über die gesamte Länge und nahezu über die gesamte Breite der Schieberplatte erstrecken, kann das Gehäuse eine geringe Baubreite haben.

Weitere Merkmale und Kennzeichen der Erfindung ergeben sich aus den Unteransprüchen.

Ein Ausführungsbeispiel des erfindungsgemäßen Getriebehandhebels ist in den Zeichnungen dargestellt und wird im folgenden beschrieben. Es zeigen:
- Fig. 1: den Getriebehandhebel in einer Vorderansicht, und zwar in der Verschlußstellung,
- Fig. 2: eine Ansicht in Richtung des Pfeiles II in Fig. 1,
- Fig. 3: den Getriebehandhebel in einer Unteransicht in der Drehstellung,
- Fig. 4: den Getriebehandhebel in der Verschlußstellung,
- Fig. 5: den Getriebehandhebel in der Kippstellung.
- Fig. 6: den getriebehandhebel und die zugeordneten Bauteile in demontiertem Zustand.

Der Getriebehandhebel 1 ist an einem Gehäuse 2 drehbar gelagert, das an einem Flügelrahmen befestigt wird. Das Gehäuse kann als Zinkdruckgußgehäuse ausgeführt sein.

Der Getriebehandhebel 1 weist ein Mehrkantstück 3 auf, das in einen Innenmehrkant 4 eines Antriebselements 5 eingreift, das mit zwei zylindrischen Zapfen 6 versehen ist, die diametral zur Drehachse 7 des Antriebselements angeordnet sind. In dem Ausführungsbeispiel nach den Zeichnungen weist das Antriebselement 5 als Träger für die zylindrischen Zapfen 6 eine runde Scheibe 8 auf.

Die zylindrischen Zapfen 6 des Antriebselements 5 greifen in zwei sich kreuzende Steuerkurven 9,10 einer das Abtriebselement bildenden Schieberplatte 11 ein.

In dem Ausführungsbeispiel nach der Fig. 6 sind die Steuerkurven 9,10 als Durchbrechungen der Schieberplatte 11 ausgebildet. An der Schieberplatte 11 ist ein Mitnehmer 12 befestigt, der mit einer Schubstange eines Schubstangenbeschlages des Fensters gekoppelt wird.

Bei dem Ausführungsbeispiel nach den Fig. 3 bis 5 sind die Steuerkurven 9,10 klappsymmetrisch zu einer durch den Kreuzungspunkt 13 und rechtwinklig zu den Längsseitenkanten 14,15 sich erstreckenden Ebene angeordnet. Bei diesem Kurvenbild stehen der Drehwinkel des Getriebehandhebels und der zugehörige Hubweg der Schieberplatte 11 zueinander in linearer Abhängigkeit.

Es sind auch Kurvenbilder ausführbar, bei denen der Drehwinkel des Getriebehandhebels von der Verschlußstellung zur Drehstellung und von der Drehstellung zur Kippstellung jeweils eine unterschiedlich lineare Abhängigkeit des zugehörigen Hubweges der Schieberplatte 11 aufweist, wodurch sich unterschiedliche Hubwege zwischen den Schaltstellungen erzeugen lassen.

Des weiteren sind Kurvenbilder möglich, die in nichtlinearen Abhängigkeiten zu den Drehwinkeln des Getriebehandhebels stehen.

Das Antriebselement 5, bestehend aus der Scheibe 8, den zylindrischen Zapfen 6 und dem Anschlußstück mit dem Innenmehrkant 4, ist in dem Ausführungsbeispiel einstückig gestaltet und kann als Zinkdruckgußteil ausgebildet sein.

Um das Antriebselement bei einem Getriebehandhebel für ein Drehkippfenster in der Verschlußstellung, in der Drehstellung und in der Kippstellung zu arretieren, kann im Gehäuse mindestens ein Kugelschnäpper vorgesehen werden, dessen federbelastete Kugel in entsprechende Ausnehmungen der Scheibe 8 eingreift.

Das Gehäuse 2 kann durch einen aus Kunststoff gefertigten Deckel 16 abgedeckt werden.

Auch das Antriebselement, bestehend aus der Schieberplatte und dem Mitnehmer 12 kann einstückig als Zindruckgußteil ausgebildet sein.

In Abwandlung der in den Zeichnungen dargestellten Ausführung können die Zapfen 6 auch mit Lagerbuchsen versehen und als Rollzapfen ausgebildet sein.

### Bezugszeichen

- 1: Getriebehandhebel
- 2: Gehäuse
- 3: Mehrkantstück
- 4: Innenmehrkant
- 5: Antriebselement
- 6: Zapfen
- 7: Drehachse
- 8: Scheibe
- 9: Steuerkurve
- 10: Steuerkurve
- 11: Schieberplatte
- 12: Mitnehmer
- 13: Kreuzungspunkt
- 14: Längsseitenkante
- 15: Längsseitenkante
- 16: Deckel

## Patentansprüche

1. Getriebehandhebel (1), der Drehbar an einem an einem Flügelrahmen festlegbaren Gehäuse (2) gelagert ist, zur Betätigung von Fenster- oder Türbeschlägen für drehbare, kippbare oder drehkippbare Flügel, wobei in dem Gehäuse (2) ein durch den Getriebehandhebel betätigbares Getriebe angeordnet ist, das ein im Gehäuse drehbar gelagertes, an dem Getriebehandhebel befestigtes Antriebselement (5) und ein Abriebselement (11) aufweist, an dem ein mit einer Schubstange eines Schubstangenbeschlages gekoppelter Mitnehmer (12) befestigt ist, **dadurch gekennzeichnet,** daß das Antriebselement (5) mit zwei diametral zu seiner Drehachse (7) liegenden, zylindrischen Zapfen (6) versehen ist, die in zwei sich kreuzenden Steuerkurven (9,10) einer das Abtriebselement bildenden Schieberplatte (11) eingreifen.

2. Getriebehandhebel nach Anspruch 1, dadurch gekennzeichnet, daß die Steuerkurven (9,10) im Bewegungsbereich der Zapfen (6) zwischen ihren Endstellungen klappsymmetrisch zu einer durch den Kreuzungspunkt (13) und rechtwinklig zu den Längsseitenkanten (14,15) der Schieberplatte (11) sich erstreckenden Ebene sind.

3. Getriebehandhebel nach Anspruch 1, dadurch gekennzeichnet, daß die Steuerkurven (9,10) im Bewegungsbereich der Zapfen (6) zwischen ihren Endstellungen asymmetrisch zu einer durch den Kreuzungspunkt (13) und rechtwinklig zu den Längsseitenkanten (14,15) der Schieberplatte (11) sich erstreckenden Ebene sind.

4. Getriebehandhebel nach Anspruch 1,2 und 3, dadurch gekennzeichnet, daß die Steuerkurven (9,10) sich nahezu über die gesamte Länge und nahezu über die gesamte Breite der Schieberplatte (11) erstrecken.

5. Getriebehandhebel nach Anspruch 1, dadurch gekennzeichnet, daß das Antriebselement als eine die Zapfen (6) tragende, runde Scheibe (8) ausgebildet und die Scheibe in der Verschluß-, der Dreh- und der Kippstellung mittels einer Kugelraste arretierbar ist.

6. Getriebehandhebel nach einem der Ansprüche 1 bis 5, dadurch gekennzeichnet, daß das Antriebselement (5) einen Innenmehrkant (4) aufweist, in den ein Mehrkantstück (3) des Getriebehandhebels (1) eingreift.

7. Getriebehandhebel nach Anspruch 6, dadurch gekennzeichnet, daß das Antriebselement (5), bestehend aus der Scheibe (8), den zylindrischen Zapfen (6) und dem Anschlußstück mit dem Innenmehrkant (4), einstückig ausgebildet ist.

8. Getriebehandhebel nach Anspruch 1, dadurch gekennzeichnet, daß die Steuerkurven (9,10) als Durchbrechungen der Schieberplatte (11) gestaltet sind.

9. Getriebehandhebel nach Anspruch 1, dadurch gekennzeichnet, daß die Zapfen (6) mit Lagerbuchsen versehen und als Rollzapfen ausgebildet sind.

## Claims

1. An actuating unit handle (1) which is mounted rotatably on a housing which can be fixed to a movable window or door frame, for the operation of window or door fittings for rotatable, tiltable or rotatable and tiltable windows or doors, wherein arranged in the housing (2) is an actuating unit which can be operated by the actuating unit handle and which has a drive element (5) rotatably mounted in the housing and fixed to the actuating unit handle, and a driven element (11) to which an entrainment member (12) coupled to a push rod of a push rod fitting is fixed, characterised in that the drive element (5) is provided with two cylindrical projections (6) which are disposed diametrally relative to its axis of rotation (7) and which engage into two mutually crossing control cams (9, 10) of a slider plate (11) forming the driven element.

2. An actuating unit handle according to claim 1 characterised in that in the region of movement of the projections (6) between their limit positions the control cams (9, 10) are bilaterally symmetrical relative to a plane extending through the point of intersection (13) and at a right angle to the longitudinal side edges (14, 15) of the slider plate (11).

3. An actuating unit handle according to claim 1 characterised in that in the region of movement of the projections (6) between their limit positions the control cams (9, 10) are asymmetrical relative to a plane extending through the point of intersection (13) and at a right angle to the longitudinal side edges (14, 15) of the slider plate (11).

4. An actuating unit handle according to claim 1, claim 2 and claim 3 characterised in that the control cams (9, 10) extend almost over the entire length and almost over the entire width of the slider plate (11).

5. An actuating unit handle according to claim 1 characterised in that the drive element is in the form of a round disc (8) which carries the projections (6) and the disc can be arrested in the closure, rotated and tilted position by means of a ball-type retaining device.

6. An actuating unit handle according to one of claims 1 to 5 characterised in that the drive element (5) has a polygonal opening (4) into which a polygonal portion (3) of the actuating unit handle (1) engages.

7. An actuating unit handle according to claim 6 characterised in that the drive element (5), comprising the disc (8), the cylindrical projections (6) and the connecting portion with the polygonal opening (4), is of an integral design.

8. An actuating unit handle according to claim 1 characterised in that the control cams (9, 10) are in the form of openings through the slider plate (11).

9. An actuating unit handle according to claim 1 characterised in that the projections (6) are provided with bearing bushes and are in the form of rolling projections.

## Revendications

1. Levier d'actionnement manuel (1), monté tournant sur un boîtier (2) pouvant être fixé sur un châssis de battant, destiné à actionner des ferrures de fenêtre ou de porte, pour des battants pivotants, basculants, ou oscillo-battants, un mécanisme pouvant être actionné par le levier d'actionnement manuel étant monté dans le boîtier (2), ledit mécanisme présentant un élément d'entraînement (5) monté tournant dans le boîtier et fixé sur le levier d'actionnement manuel, et un élément mené (11), sur lequel est fixé un taquet d'entraînement (12) couplé à une tige de poussée d'une ferrure à tige de poussée, caractérisé en ce que l'élément d'entraînement (5) est pourvu de deux ergots cylindriques (6) placés diamétralement par rapport à son axe de rotation (7), qui viennent en prise dans deux cames de commande (9, 10) se croisant, d'un plateau coulissant (11) formant l'élément mené.

2. Levier d'actionnement manuel selon la revendication 1, caractérisé en ce que les cames de commande (9, 10) sont disposées symétriquement, dans la zone de déplacement des ergots (6) entre leurs positions d'extrémité, par rapport à un plan passant par le point de croisement (13) et s'étendant en formant un angle droit par rapport aux arêtes longitudinales (14, 15) du plateau coulissant (11).

3. Levier d'actionnement manuel selon la revendication 1, caractérisé en ce que les cames de commande (9, 10) sont asymétriques dans la zone de déplacement des ergots (6) entre leur position d'extrémité, par rapport à un plan passant par le point de croisement (13) et s'étendant en formant un angle droit par rapport aux arêtes longitudinales (14, 15) du plateau coulissant (11).

4. Levier d'actionnement manuel selon les revendications 1, 2 et 3, caractérisé en ce que les cames de commande (9, 10) s'étendent sur pratiquement toute la longueur et sur pratiquement toute la largeur du plateau coulissant (11).

5. Levier d'actionnement manuel selon la revendication 1, caractérisé en ce que l'élément d'entraînement est conformé comme un disque (8) portant les ergots (6), et en ce que le disque peut être bloqué dans les positions de verrouillage, de rotation et de basculement au moyen d'un taquet d'encliquetage à rotule.

6. Levier d'actionnement manuel selon l'une des revendications 1 à 5, caractérisé en ce que l'élément d'entraînement (5) présente une section intérieure polygonale (4), dans lequel vient en prise une pièce polygonale (3) du levier d'actionnement manuel (1).

7. Levier d'actionnement manuel selon la revendication 6, caractérisé en ce que l'élément d'entraînement (5) constitué du disque (8), des ergots cylindriques (6) et de la pièce de liaison de section intérieure polygonale (4), est constitué d'un seul tenant.

8. Levier manuel selon la revendication 1, caractérisé en ce que les cames de commande (9, 10) sont conformées comme des évidements du plateau coulissant (11).

9. Levier manuel selon la revendication 1, caractérisé en ce que les ergots (6) sont pourvus de paliers et sont conformés comme des ergots à galets.
